# EUROPÄISCHE PATENTSCHRIFT

(11) **EP 0 504 602 B1**
(45) Veröffentlichungstag und Bekanntmachung des Hinweises auf die Patenterteilung: **10.05.1995**
(21) Anmeldenummer: 92102721.5
(22) Anmeldetag: 19.02.1992
(51) Int. Cl.: A47K 3/22

(54) **Duschabtrennung**
Shower partition
Cloison de douche

(30) Priorität: 16.03.1991 DE 9103182 U
(43) Veröffentlichungstag der Anmeldung: 23.09.1992
(73) Patentinhaber: Reichel, Günter, 35252 Dautphetal (DE)
(72) Erfinder: Reichel, Günter, 35252 Dautphetal (DE)
(74) Vertreter: Olbricht, Karl Heinrich, Dipl.-Phys.

(56) Entgegenhaltungen:
- DE-A- 2 512 080
- DE-U- 8 915 301

## Beschreibung

Die vorliegende Erfindung bezieht sich auf eine Duschabtrennung gemäß dem Oberbegriff von Anspruch 1.

Zur Aufstellung insbesondere in einer Badezimmer-Ecke sind sog. Eck- oder Rundduschen bekannt, etwa aus der BE-A-733 575, wonach hinter je einer oberen und unteren Profilschiene Gleittüren verschieblich angeordnet sind. Im geschlossenen Zustand sperren sie eine Anstiegsöffnung ab, entlang welcher die Profilschienen beispielsweise viertelkreisförmig gekrümmt verlaufen. Gebogene Türelemente verengen in geöffneter Stellung jedoch den Innenraum und damit die Einstiegsbreite, obwohl sie großenteils hinter feststehende Seitenwände gleiten.

Bei einer Konstruktion gemäß DE-U-7 227 448 ist eine gebogene Gleittür auf eigener Führung hinter eine feststehende Bogenwand verschiebbar. Die hier notwendige doppelte Kurvenschiene stellt einen vermehrten Aufwand dar und kann namentlich am Einstieg auch hinderlich sein. Eine Runddusche laut EP-A1-0 324 428 verzichtet deshalb auf eine untere Führungsschiene und verlagert die tragende Führung in ein oberes Profil, dessen End-Bogenstücke an feststehenden, ebenen Wandelementen befestigt sind.

In der EP-B1-0 119 594 ist eine Duschabtrennung, welche den Merkmalen des Oberbegriffs des Anspruchs 1 entspricht, für eine Eck- oder Runddusche beschrieben, die wenigstens vier entlang einer oberen und unteren verschiebbare, ebene Türelemente aufweist, die paarweise zum polygonartigen Verschließen eines Einstiegs aneinandergelenkt sind. Die Profilschienen sind in Einstiegsbereich gekrümmt ausgebildet und in den geradeaus laufenden seitlichen Endbereichen mit zwei feststehenden, den Einstieg begrenzenden Wandelementen verbunden. Im geschlossenen Zustand stehen die einzelnen Türelemente von der Profilschiene weg, so daß die Duschkabine nur unzureichend abgedichtet ist und Spritzwasser nach außen gelangen kann.

Herkömmliche Gleittüren können hinsichtliche Montage und Abdichtung Probleme aufwerfen, so daß man z.B. in der DE-C-1 253 100 vorhangähnliche Faltwände oder gemäß DE-U-75 08 200 Faltschiebetüren vorgeschlagen hat. Hierbei entsteht jedoch vor allem an den Gelenkverbindungen erhöhter Konstruktionsaufwand und eine gewisse Störanfälligkeit.

Mithin besteht Bedarf an einer Weiterentwicklung. Es ist ein wichtiges Ziel der Erfindung, die Nachteile des Standes der Technik mit wirtschaftlichen Mitteln zu überwinden und eine möglichst einfach aufgebaute, aber vielfältig gestaltbare Duschabtrennung zu schaffen, die sich insbesondere für Rundduschen eignet und diese optimal abdichtet. Ferner sollen einwandfreie Montage sowie bequeme Benutzung und Wartung möglich sein.

Die Aufgabe der Erfindung wird durch den kennzeichnenden Teil von Anspruch 1 gelöst. Weiterbildungen sind Gegenstand der Ansprüche 2 bis 15.

Erfindungsgemäß sind bei einer Duschabtrennung wenigstens zwei Spritzschutz-Elemente in Form einstückiger Türen vorgesehen; jede Tür ist von einer zwischen Randleisten gefaßten Platte aus Kunststoff gebildet, die in Richtung der Hochausdehnung verlaufende parallele Rillen aufweist, wobei die Rillentiefe bis zu Stegen solcher Wandstärke reicht, daß benachbarte Plattensegmente mittels der Stege quer zur Hochausdehnung bieg- oder faltbar zusammenhängen und daß die durch die Plattensegmente gebildete Krümmung der Profilschienenkrümmung angepaßt ist. Im Gegensatz zur bisherigen Rundduschen-Technik werden also keine starren (ebenen oder gebogenen) Türen oder Türsegmente benutzt, so daß der hierfür notwendige Konstruktionsaufwand entfällt. Die insbesondere parallelen Rillen verleihen der Türplatte ein hohes Maß an Flexibilität, wodurch sich die Türen nach der Erfindung nicht nur unterschiedlichen Radien vorgegebener Duschtassen, sondern auch der jeweiligen Kurvenbahn selbsttätig anpassen. Die Duschkabine ist optimal gegen Spritzwasser abgedichtet. Auch Montage und Handhabung werden dadurch beträchtlich erleichtert. Das Teilmerkmal, daß die Rillentiefe bis zu Stegen solcher Wandstärke reicht, daß benachbarte Plattensegmente mit den Stegen bieg- oder faltbar zusammenhängen, unterscheidet sich wesentlich von herkömmlichen Gliedertüren, die stets zusätzliche Gelenke bzw. Gelenkelemente zwischen benachbarten Plattensegmenten erfordern. Die erfindungsgemäßen Rillentüren sind jedoch einstückig, so daß sich zusätzliche Gelenkelemente ebenso erübrigen wie Klebeverbindungen etwa mit einer flexiblen Rückenbahn nach Art von Rollschranktüren.

Bevorzugt sind an der Tür nach Anspruch 2 nur Außenrillen vorhanden, während die Innenfläche durchgehend glatt ist, was für den Wasserablauf und die Reinigung von Vorteil ist. Für besondere Schmiegsamkeit können laut Anspruch 3 die Rillen abwechselnd von der Außen- und von der Innenseite her in die Tür eingelassen sein, wodurch die Anpassung an beliebige Krümmungen oder Ecken noch unterstützt wird. Indem die Rillen gemäß Anspruch 4 weiche Rundungen aufweisen, wird die Stabilität der Türen erhöht und eine leichte Reinigung gewährleistet.

Die Flexibilität der Türplatte wird stark gefördert, wenn die Steg-Bandstärke so gering wie möglich bemessen wird, was vom kleinsten gewünschten Krümmungsradius abhängt. Günstig ist allgemein eine Steg-Wandstärke laut Anspruch 5 von höchstens einem Drittel der Plattenstärke, bevorzugt höchstens einem Viertel der Rillentiefe. Eine natürliche Untergrenze von z.B. 0,5 mm Steg-Wandstärke ist durch die Materialeigenschaft des benutzten Werkstoffs gegeben.

In Einklang mit Anspruch 6 können zumindest die zur benachbarten Wand hin gerichteten Plattensegmente durch Öffnen der Tür einwärts gefaltet werden. Eine solche Gestaltung ist zweckmäßig, wo für Seitenfelder kein oder nur wenig Raum zur Verfügung steht.

Die Randleisten der Tür können gemäß Anspruch 7 als Anschläge und/oder Griffe ausgebildet sein bzw. solche tragen.

Die Weiterbildung gemäß Anspruch 8 sieht vor, daß die seitlichen Begrenzungen für die Einstiegsöffnung Pfosten sind, welche die obere Profilschiene abstützen. Diese kann selbst bei unzureichender Wandbefestigung nicht durchhängen und ein konstanter Höhenabstand zur unteren Profilschine ist gewährleistet, so daß die Türen stets leicht verschoben werden können.

Eine wichtige Weiterbildung besteht nach Anspruch 9 darin, daß die Pfosten zu den Wandleisten hin verschieblich sind, beispielsweise auf Tragrollen. Dadurch ist es möglich, die Breite der Einstiegsöffnung im Bedarfsfalle zu verändern. Wenn laut Anspruch 10 mit dem bzw. den Pfosten ein Seitenfeld bewegungsverbunden ist, kann letzteres mitverschoben werden, was beispielsweise eine breitere Einstiegs-Möglichkeit eröffnet. Ein an der zugeordneten Tür befindlicher Mitnehmer erlaubt es, das Seitenfeld beim Schließen der Tür samt dem Pfosten mitzuziehen.

Eine andere Ausführungsform sieht gemäß Anspruch 11 vor, daß das bzw. jedes Seitenfeld um eine Hochachse schwenkbar ist, namentlich einwärts um ein nahe oder an der benachbarten Wandleiste angeordnetes Gelenk. Dadurch ist es einer in der geschlossenen Dusche befindlichen Person möglich, nach außen zu greifen, beispielsweise zu einem Badetuch oder an die nach Anspruch 12 außen an der Tür angeordneten Ablageschale, einem Wandhaken o.dgl. zu gelangen, um abgelegte Dinge wie Seife, Handtuch usw. zu greifen. Zu diesem Zweck kann nach Anspruch 13 zumindest ein Seitenfeld quergeteilt sein, so daß ein Oberteil eine Art Schwenkfenster bildet, ohne daß das Unterteil bewegt werden müßte, das als Spritzschutz geschlossen bleiben kann.

Noch eine andere Ausgestaltung der Erfindung sieht gemäß Anspruch 14 vor, daß die obere Profilschiene wandseitig durch eine Trag- oder Hängekonsole abgestützt ist, die wahlweise oder zusätzlich für die Stabilität der montierten Duschabtrennung sorgt.

Die Erfindung zieht ferner laut Anspruch 15 eine Duschabtrennung mit wenigstens drei Türen in Betracht, die einzeln oder paarweise oder alle in beiden Schieberichtungen beweglich sind. Die vermehrte Anzahl von Vertikal-Abstützungen bzw. Pfosten erhöht die Stabilität der Konstruktion, die dennoch in Leichtbauweise ausgeführt werden kann. Auch ergibt sich die Möglichkeit einer auf z.B. zwei Drittel des Bogenumfangs erweiteren Einstiegsbreite.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
- Fig. 1: eine verkleinerte Querschnittsansicht einer Runddusche,
- Fig. 2: eine perspektivische Vorderansicht einer Runddusche nach Fig. 1,
- Fig. 3: eine Ansicht ähnlich Fig. 2, jedoch bei offenem Einstieg,
- Fig. 4: ein schematisierter Teil-Querschnitt durch eine Türplatte von alternativer Ausführungsform,
- Fig. 5: eine Schnittansicht entsprechend der Schnittebene V-V in Fig. 1,
- Fig. 6: eine Schnittansicht ähnlich Fig. 5, jedoch von einer abgewandelten Ausführungsform,
- Fig. 7a und 7b: je einen Teil-Querschnitt einer Duschabtrennung der Ausführungsform nach Fig. 6 in teilgeöffnetem bzw. geschlossenem Zustand und
- Fig. 8: eine Einzelheit entsprechend dem Kreis VIII in Fig. 1.

Wie hauptsächlich aus den Fig. 1 bis 4 hervorgeht, ist eine insgesamt mit 10 bezeichnete Eck- oder Runddusche auf einer Duschtasse 12 aufgebaut und mit Wandleisten 14 an den benachbarten Raumwänden befestigt. Die Duschabtrennung wird von einer oberen Profilschiene 16 beweglich gehaltert und entlang einer unteren Profilschiene 18 geführt. Als Spritzschutz-Element dient beiderseits (Mittenlinie M, Fig. 1) je eine Tür 20, die von innen oder außen mit einem Griff 22 bewegbar ist.

Man erkennt insbesondere aus Fig. 1 und 2, daß die bzw. jede Tür 20 außen Rillen 26 aufweist, die parallel zur Richtung der Hochausdehnung H verlaufen (Fig. 2). Die Rillentiefe t ist bevorzugt so bemessen, daß die Wandstärke w von Stegen 42 zwischen Türsegmenten oder Leisten 40 nur einen Bruchteil der Plattenstärke p beträgt, namentlich weniger als p/3. Bevorzugt liegt die vom gewünschten Minimal-Krümmungsradius abhängige Wandstärke w im Verhältnis zur Rillentiefe t sogar unterhalb von 1:4. Ist im Sonderfall eine extreme Bieg- oder Faltbarkeit erforderlich, so können gemäß Fig. 4 Außenrillen 26 und Innenrillen 28 einander abwechseln, so daß benachbarte Türsegmente bzw. Leisten 40 jeweils mit gegengerichteten Rillen und somit versetzten Stegen 42 aneinander anschließen.

Wie man aus Fig. 1 ersieht, passen sich diese einstückigen Türen 20 der Profilschienen-Krümmung ohne weiteres an. Werden die Türfelder 20 zur Seite verschoben, so ergibt sich ein breiter Einstieg 30, der seitlich von Pfosten 32 begrenzt wird (Fig. 3). Letztere stützen die obere Profilschiene 16 ab, deren Enden 36 an Wandanschlüssen 38 (Fig. 1 und 8) lagerichtig festgelegt sind.

An die Pfosten 32 können bewegliche Seitenfelder 34 anschließen. Man ersieht aus Fig. 1 und 2, daß die Seitenfelder 34 als Schwenktüren ausgebildet sein können, die um ein an der Wandleiste 14 angeordnetes Gelenk 60 einwärts schwenkbar sind. Zur Handhabung sind innen und außen Griffe bzw. Griffleisten 62 vorgesehen. Zumindest ein Seitenfeld 34 kann - bevorzugt außen - eine Ablageschale 64, einen Wandhaken oder Knopf 66 u. dgl. tragen, so daß eine in der geschlossenen Duschabtrennung befindliche Person an außen abgelegte Dinge herankommen kann.

Die Schnittansicht von Fig. 5 zeigt, daß für die Türplatte 20 keine durchgängige Abstützung erforderlich ist, sondern einzelne Segmente 40, z.B. drei solcher Segmente, mit einer oberen Halterung 46 und einer unteren Halterung 48 versehen sind. Mit den oberen Halterungen 46 verbundene Bolzen 52 lagern Tragrollen 50, die auf einer Laufbahn 54 in der oberen Profilschiene 16 verfahrbar sind. An der Unterkante 24 jeder Tür 20, d.h. an den unteren Halterungen 48, ist eine nach außen gerichtete Auskragung 56 vorgesehen, die von einer Führung 58 der unteren Profilschiene 18 übergriffen ist.

An den einander zugewandten Teilen der Profilschienen 16, 18 ist einwärts jeweils eine Magnetleiste 68 vorgesehen, die mit einer gegenüberstehenden Magnetleiste 68' zusammenwirkt, welche in dem zugeordneten Seitenfeld 34 sitzt, so daß dieses in geschlossenem Zustand ein abgedichtetes Spritzschutz-Element bildet.

Fig. 8 zeigt die typische Ausbildung einer Gelenk-Befestigung für eine Seitentür 34, die schwenkbar an einer Wandleiste 14 angeschlagen ist, welche - nach Winkel und Abstand justierbar - an einem Wandanschluß 38 festgelegt ist.

Eine abgewandelte Ausführungsform ist in den Fig. 6, 7a, 7b veranschaulicht. Gleichartige Türen 20 sind hierbei an den Profilleisten 16, 18 beweglich angeordnet. Letztere übergreifen oben Führungsrollen 70 und unten Tragrollen 80, die jeweils über Lagerbolzen 72 bzw. 82 an einer oberen Stützleiste 76 bzw. einer unteren Stützleiste 78 angebracht sind. Zwischen letzteren ist ein Türfeld 74 gefaßt, das als verschiebliches Spritzschutz-Element samt dem benachbarten Pfosten 32 verschoben werden kann. Fig. 7a zeigt eine teilgeöffnete Stellung und läßt erkennen, daß eine Randleiste 44 der Tür 20 einen Mitnehmer 45 aufweisen oder bilden kann, welcher - wenn die Tür 20 über die Mittenlinie M hinaus vorbewegt wird - den Pfosten 32 durch unmittelbare Anlage (Fig. 7b) mitzieht.

Aus der Schnittzeichnung von Fig. 6 ist ersichtlich, daß die Tragrollen 80 in der unteren Profilschiene 18 auf einer Laufbahn 84 laufen, die sich nach innen als schräge Wasserablauf-Fläche fortsetzt. Die obere Profilschiene 16 wird von dem rollengestützten Türfeld 74 auf genau passendem Abstand gehalten.

Baulich ist es vorteilhaft, wenn das Höhenmaß der oberen Profilschiene 16 auf eine möglichst große Gestaltfestigkeit abgestimmt ist. In Fig. 3 ist rechts oben mit gestrichelten Linien angedeutet, daß - falls genügend Platz zur Verfügung steht - zusätzlich eine z.B. winkelförmige Tragkonsole 86 für jedes Ende 36 vorhanden sein kann. Auch (nicht dargestellte) Hängekonsolen sind geeignet.

Die Seitentüren 34 bzw. 74 können zur Dekoration und für sonstige Zwecke herangezogen werden, beispielsweise zur Aufnahme eines (nicht gezeichneten) Ganzkörper-Spiegels. Je nach Design sind die verschiedensten Muster und Oberflächen möglich.

Die Erfindung sieht mithin eine Eck- oder Runddusche 10 mit einer Duschtasse 12 vor, die wenigstens zwei Spritzschutz-Elemente 20 in Form einstückiger Türen 20 hat, die in ihrer Hochausdehnung H steif, quer dazu jedoch flexibel und an Pfosten 32 heran- oder vorbeibewegbar sind, die eine Einstiegsöffnung 30 seitlich begrenzen. Jede Tür 20 ist von einer zwischen Randleisten 44 gefaßten Transparent-Kunststoffplatte gebildet, die bevorzugt nur außen zur Hochausdehnung H parallele, weich gerundete Rillen 26 aufweist, während die Innenfläche durchgehend glatt ist. Die Rillentiefe t reicht bis zu Stegen 42 solcher Wandstärke w, daß benachbarte Plattensegmente 40 dauerhaft bieg- oder faltbar zusammenhängen. Die Pfosten 32 stützen die obere Profilschiene 16; sie können auf Tragrollen 80 zu den Wandleisten 14 hin verschieblich und jeweils mit einem Seitenfeld 34 bewegungsverbunden sein. Vorzugsweise ist zumindest ein Seitenfeld 34; 74 einwärts schwenkbar, um äußere Ablagemittel 64, 66 von innen zu erreichen.

### Legende

- H: Hochausdehnung
- M: Mittenlinie
- p: Plattenstärke
- t: Rillentiefe
- w: Wandstärke
- 10: Eck-/Runddusche
- 12: Duschtasse
- 14: Wandleisten
- 16: obere Profilschiene
- 18: untere Profilschiene
- 20: Tür
- 22: Griff
- 24: Unterkante
- 26: Außenrillen
- 28: Innenrillen
- 30: Einstieg(söffnung)
- 32: Pfosten
- 34: Seitenfeld/-tür
- 36: Enden [von 16 (bzw. 18)]
- 38: Wandanschlüsse
- 40: Türsegmente/Leisten
- 42: Stege
- 44: Randleisten
- 45: Mitnehmer
- 46: obere Halterung
- 48: untere Halterung
- 50: Tragrollen
- 52: Lagerbolzen
- 54: Laufbahn
- 56: Auskragung
- 58: Führung
- 60: Gelenk
- 62: Griff(leiste)
- 64: Ablageschale
- 66: Haken/ Knopf
- 68, 68': Magnetleisten
- 70: Führungsrollen
- 72: Lagerbolzen
- 74: Türfeld
- 76: obere Stützleiste
- 78: untere Stützleiste
- 80: Tragrollen
- 82: Lagerbolzen
- 84: Laufbahn
- 86: Tragkonsole

## Patentansprüche

1. Duschabtrennung, insbesondere zum Aufbau einer Eck- oder Runddusche (10) auf einer Duschtasse (12), mit wenigstens zwei Spritzschutz-Elementen (20), die an einer mit ihren Enden (36) wandseitig befestigten, waagrechten oberen, gekrümmten Profilschiene (16) beweglich gehaltert sowie an ihrer Unterkante (24) z.B. entlang einer von der Duschtasse (12) getragenen unteren Profilschiene (18) geführt sind und auseinandergezogen eine Einstiegsöffnung (30) freigeben, wahlweise mit an senkrechten Wandleisten (14) anschließenden Seitenfeldern (34), wobei die Spritzschutzelemente Türen (20) sind, die in Richtung ihrer Hochausdehnung (H) steif und an seitlichen Begrenzungen für die Einstiegsöffnung vorbeibewegbar sind, dadurch **gekennzeichnet**, daß die seitlichen Begrenzungen für die Einstiegsöffnung Pfosten (32) sind, und daß jede Tür (20) von einer zwischen Randleisten (44) gefaßten Platte aus Kunststoff einstückig gebildet ist, die in Richtung der Hochausdehnung (H) verlaufende parallele Rillen (26, 28) aufweist, wobei die Rillentiefe (t) bis zu Stegen (42) solcher Wandstärke (w) reicht, daß benachbarte Plattensegmente (40) mittels der Stege (42) quer zur Hochausdehnung (H) bieg- oder faltbar zusammenhängen und daß die durch die Plattensegmente gebildete Krümmung des Profilschienenkrümmung angepaßt ist.

2. Duschabtrennung nach Anspruch 1, dadurch **gekennzeichnet**, daß die Rillen (26) an der Außenseite der Tür (20) vorhanden sind, deren Innenfläche durchgehend glatt ist.

3. Duschabtrennung nach Anspruch 1 oder 2, dadurch **gekennzeichnet**, daß die Rillen (26, 28) abwechselnd von der Außen- und von der Innenseite her in die Tür (20) eingelassen sind.

4. Duschabtrennung nach einem der Ansprüche 1 bis 3, dadurch **gekennzeichnet**, daß die Rillen (26, 28) weiche Rundungen aufweisen.

5. Duschabtrennung nach einen, der Ansprüche 1 bis 5, dadurch **gekennzeichnet**, daß die Steg-Wandstärke (w) höchstens ein Drittel der Plattenstärke (p) beträgt, bevorzugt höchstens ein Viertel der Rillentiefe (t).

6. Duschabtrennung nach einem der Ansprüche 1 bis 5, dadurch **gekennzeichnet**, daß zumindest die zur benachbarten Wand hin gerichteten Plattensegmente (40) durch Öffnen der Tür (20) einwärts faltbar sind.

7. Duschabtrennung nach einem der Ansprüche 1 bis 6, dadurch **gekennzeichnet**, daß die Randleisten (44) als Anschläge und/oder Griffe ausgebildet sind oder solche (22) tragen.

8. Duschabtrennung nach einem der Ansprüche 1 bis 7, dadurch **gekennzeichnet**, daß die Pfosten (32) die obere Profilschiene (16) abstützen.

9. Duschabtrennung nach Anspruch 8, dadurch **gekennzeichnet**, daß die Pfosten (32) zu den Wandleisten (14) hin verschieblich sind, beispielsweise auf Tragrollen (80).

10. Duschabtrennung wenigstens nach Anspruch 9, dadurch **gekennzeichnet**, daß mit dem bzw. den Pfosten (32) ein Seitenfeld (34) bewegungsverbunden ist, z.B. durch einen an der zugeordneten Tür (20) befindlichen Mitnehmer (45), so daß es beim Schließen der Tür (20) mit dieser mitziehbar ist.

11. Duschabtrennung nach einem der Ansprüche 1 bis 9, dadurch **gekennzeichnet**, daß das bzw. jedes Seitenfeld (34, 74) uni eine Hochachse schwenkbar ist, namentlich einwärts uni ein nahe oder an der benachbarten Wandleiste (14) angeordnetes Gelenk (60).

12. Duschabtrennung nach Anspruch 10 oder 11, dadurch **gekennzeichnet**, daß zumindest ein Seitenfeld (34) Ablagemittel aufweist, z.B. eine Ablageschale (64), Wandhaken (66) o.dgl., namentlich an einer Außenfläche.

13. Duschabtrennung nach einem der Ansprüche 10 oder 11, dadurch **gekennzeichnet**, daß zumindest ein Seitenfeld (34) quergeteilt ist, so daß ein Oberteil getrennt von einem Unterteil bewegt, insbesondere einwärts geschwenkt werden kann.

14. Duschabtrennung nach einem der Ansprüche 1 bis 13, dadurch **gekennzeichnet**, daß die obere Profilschine (16) wandseitig durch eine Trag- oder Hänge-Konsole (86) abgestützt ist.

15. Duschabtrennung nach einem der Ansprüche 1 bis 14, dadurch **gekennzeichnet**, daß sie wenigstens drei Türen (20) aufweist, die einzeln oder paarweise oder alle in beiden Schieberichtungen beweglich sind.

## Claims

1. A shower partition, in particular for mounting a corner or round shower (10) on a shower receptor (12), comprising at least two antisplash elements (20) that are movably held on a horizontally upper sectional rail (16) of curved shape which is secured with its ends (36) to the wall side, and are guided on their lower edge (24), for instance, along a lower sectional rail (18) supported by said shower receptor (12) and release an entrance opening (30) when drawn apart, optionally comprising side compartments (34) next to vertical wall strips (14), said antisplash elements being doors (20) which are rigid in the direction of their vertical extension (H) and can be moved past lateral borders for said entrance opening, **characterized in** that said lateral borders for said entrance opening are posts (32), and that each of said doors (20) is integrally formed from a panel of plastic material mounted between edge strips (44), said panel having parallel grooves (26, 28) extending in the direction of said vertical extension (H), and the groove depth (t) extending down to webs (42) of such a wall thickness (w) that adjacent panel segments (40) are joined flexibly or foldably by means of said webs (42) in a direction transverse to said vertical extension (H), and that the curvature formed by said panel segments is adapted to the curvature of said sectional rail.

2. A shower partition according to claim 1, **characterized in** that said grooves (26) exist on the outside of said door (20) whose inner surface is continuously smooth.

3. A shower partition according to claim 1 or 2, **characterized in** that said grooves (26, 28) are alternately formed from the outside and from the inside in said door (20).

4. A shower partition according to any one of claims 1 to 3, **characterized in** that said grooves (26, 28) have gently rounded portions.

5. A shower partition according to any one of claims 1 to 5, **characterized in** that the web wall thickness (w) is not more than one third of the panel thickness (p), preferably not more than one quarter of the groove depth (t).

6. A shower partition according to any one of claims 1 to 5, **characterized in** that at least said panel segments (40) oriented towards the neighboring wall can be folded inwards by opening said door (20).

7. A shower partition according to any one of claims 1 to 6, **characterized in** that said edge strips (44) are formed as stops and/or handles or carry such means (22).

8. A shower partition according to any one of claims 1 to 7, **characterized in** that said posts (32) support said upper sectional rail (16).

9. A shower partition according to claim 8, **characterized in** that said posts (32) are movable towards said walls strips (14), for instance on support rolls (80).

10. A shower partition according to at least claim 9, **characterized in** that said post(s) (32) is/are in movable communication with a side compartment (34), for instance, through a carrier (45) provided on the associated door (20) so that, when said door (20) is being closed, it can be dragged along with said door.

11. A shower partition according to any one of claims 1 to 9, **characterized in** that said side compartment or each of said side compartments (34, 74) is pivotable about a vertical axis, namely inwardly about a hinge (60) arranged near or on the adjacent walls strip (14).

12. A shower partition according to claim 10 or 11, **characterized in** that at least one side compartment (34) comprises deposition means, for instance a tray (64), wall hook (66) or the like, namely on an outer surface.

13. A shower partition according to any one of claims 10 or 11, **characterized in** that at least one side compartment (34) is transversely divided, so that an upper part can be moved independently of a lower part, in particular pivoted inwardly.

14. A shower partition according to any one of claims 1 to 13, **characterized in** that said upper sectional rail (16) is supported by a support or suspended bracket (86) at the wall side.

15. A shower partition according to any one of claims 1 to 14, **characterized in** that it comprises at least three doors (20) which are movable individually or in pairs or all in both sliding directions.

## Revendications

1. Cloison de douche pour l'installation en particulier de douches rondes ou angulaires (10) sur un récepteur de douche (12), avec au moins deux éléments protecteurs des éclaboussures (20) tenus mobilement en haut par un rail profilé (16) horizontal, courbé et fixé avec ses extrémités (36) sur le côté du mur, guidés sur leur bord inférieur (24) par exemple le long d'un rail profilé du bas (18) porté par le récepteur de douche (12), et donnant une fois écartés libre accès à une entrée (30), avec des pans latéraux (34) rattachés à des tringles murales verticales (14) (optionnel), les éléments protecteurs des éclaboussures étant des portes (20) qui en direction de leur extension en hauteur (H) sont rigides et peuvent passer à côté des limitations latérales de l'ouverture d'entrée, caractérisée en ce que les limitations latérales de l'ouverture d'entrée sont des montants (32) et que chaque porte (20) est faite d'une plaque de matière plastique en une seule pièce et entourée de tringles de bordure (44), et qu'elle possède des rainures (26, 28) parallèles à la direction de l'extension en hauteur (H), la profondeur des rainures (t) allant jusqu'à des traverses (42) ayant une telle épaisseur de paroi (w), que grâce à ces traverses (42), des segments de plaque avoisinants (40) sont rattachés les uns aux autres de manière pliable ou ondulable, transversalement par rapport à l'extension en hauteur (H), la courbe formée par les segments de plaque étant conforme à la courbe formée par la courbe des rails profilés.

2. Cloison de douche selon la revendication 1, caractérisée en ce que les rainures (26) se trouvent sur le côté extérieur de la porte (20), la surface intérieure étant entièrement lisse.

3. Cloison de douche selon la revendication 1 ou 2, caractérisée en ce que les rainures (26, 28) peuvent être faites en alternance à l'extérieur et à l'intérieur de la porte (20).

4. Cloison de douche selon l'une des revendications 1 jusqu'à 3, caractérisée en ce que les rainures (26,28) sont légèrement arrondies.

5. Cloison de douche selon l'une des revendications 1 jusqu'à 5, caractérisée en ce que l'épaiseur de paroi (w) des traverses est d'au plus un tiers de l'épaisseur des plaques (p), et de préférence d'au plus un quart de la profondeur des rainures (t).

6. Cloison de douche selon l'une des revendications 1 jusqu'à 5, caractérisée en ce que les segments de plaques (40) orientés vers le mur voisin, au moins, sont pliables vers l'intérieur de par l'ouverture de la porte (20).

7. Cloison de douche selon l'une des revendications 1 jusqu'à 6, caractérisée en ce que les tringles de bordure (44) peuvent avoir la forme de butoir et/ou de poignée (22) ou bien en porter.

8. Cloison de douche selon l'une des revendications 1 jusqu'à 7, caractérisée en ce que les montants (32) soutiennent le rail profilé du haut (16).

9. Cloison de douche selon la revendication 8, caractérisée en ce que les montants (32) peuvent être coulissés vers les tringles murales (14), par exemple sur des rouleaux porteurs (80).

10. Cloison de douche selon au moins la revendication 9, caractérisée en ce qu'un pan latéral (34) se déplace avec le ou les montants (32), par exemple grâce à un entraîneur (45) se trouvant sur la porte correspondante (20), si bien que celui-ci est entraîné en fermant la porte (20).

11. Cloison de douche selon l'une des revendications 1 jusqu'à 9, caractérisée en ce que le ou chaque pan latéral (34, 74) est pivotable sur un axe vertical, notamment vers l'intérieur et autour d'une articulation (60) disposée près de ou sur une tringle murale (14) voisine.

12. Cloison de douche selon la revendication 10 ou 11, caractérisée en ce qu'un pan latéral (34) au moins possède une étagère, par exemple une soucoupe (64), un crochet mural (66) ou tout autre dans ce genre, notamment sur une surface extérieure.

13. Cloison de douche selon l'une des revendications 10 ou 11, caractérisée en ce qu'un pan latéral (34) au moins est découpé au milieu, si bien que la partie superieure peut se deplacer séparément de la partie inférieure et notamment pivoter vers l'intérieur.

14. Cloison de douche selon l'une des revendications 1 jusqu'à 13, caractérisée en ce que le rail profilé du haut (16) est soutenu du côté du mur par une console de support ou de suspension (86).

15. Cloison de douche selon l'une des revendications 1 jusqu'à 14, caractérisée en ce qu'elle comporte au moins trois portes (20) qui sont mobiles individuellement ou deux par deux ou bien toutes dans les deux directions.
